# EUROPÄISCHE PATENTSCHRIFT

(11) **EP 0 007 410 B1**
(45) Veröffentlichungstag und Bekanntmachung des Hinweises auf die Patenterteilung: **07.07.1982**
(21) Anmeldenummer: 79101854.2
(22) Anmeldetag: 09.06.1979
(51) Int. Cl.: B65D 85/10, B65D 5/42

(54) **Klappschachtel, insbesondere für Zigaretten**
Hinged lid package, especially for cigarettes
Boîte à couvercle articulé, notamment pour cigarettes

(30) Priorität: 31.07.1978 DE 2833494
(43) Veröffentlichungstag der Anmeldung: 06.02.1980
(73) Patentinhaber: FOCKE & CO., 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

## Beschreibung

Die Erfindung betrifft eine Klappschachtel, insbesondere für Zigaretten, aus einem einstückigen Zuschnitt mit an einer Rückwand angelenktem Deckel, der in Schliessstellung einen mit einer Vorderwand verbundenen Kragen umfasst, wobei der Kragen bzw. eine Kragenvorderwand im Bereich der Vorderwand durch eine Z-Faltung nach innen zurückgesetzt ist.

Eine Packung der vorstehenden Art ist beispielsweise bekannt durch die DE-A-2 426 131. Die Packung besteht hier aus einem einzigen, einstückigen Zuschnitt aus Papier, Karton oder dergleichen. Der Kragen ist bei dieser Packung im Bereich der Vorderwand wie auch an den Seitenwänden durch eine Z-Faltung gegenüber Vordersowie Seitenwand nach innen zurückgesetzt. Durch diese Z-Faltung ist der Kragen einschliesslich seiner Kragenlappen gegenüber der Vorderwand sowie den Seitenwänden um zwei Materiallagen zurückgesetzt. Der ebenfalls doppellagig ausgebildete Deckel schliesst dadurch mit Vorderwand und Seitenwand in Schliessstellung bündig ab.

Der Erfindung liegt die Aufgabe zugrunde, eine verbesserte Klappschachtel der eingangs genannten Art vorzuschlagen, die vor allem im Hinblick auf eine wirtschaftliche, maschinelle Fertigung einfacher aufgebaut ist und darüber hinaus Vorteile in bezug auf die Handhabung gewährleistet.

Zur Lösung dieser Aufgabe ist die erfindungsgemässe Klappschachtel dadurch gekennzeichnet, dass in der Kragenvorderwand oberhalb und parallel zur oberen Kante der Vorderwand ein im überwiegenden Bereich der Kragenvorderwand quer verlaufender Trennschnitt vorgesehen ist und die Kragenvorderwand lediglich durch Restverbindungen mit Z-Faltung mit der Vorderwand verbunden Ist, wobei die Restverbindungen gegenüber der Kragenvorderwand einerseits durch unter einem Winkel bzw. etwa quer zum Trennschnitt gerichtete Stichschnitte, die kürzer sind als die Höhe (Breite) eines abgetrennten Streifens, und anderseits durch Seiteneinschnitte abgetrennt sind und der zwischen diesen Restverbindungen liegende von der Kragenvorderwand abgetrennte Streifen um die obere Kante der Vorderwand nach innen umgefaltet ist, an welchem die Kragenvorderwand anliegt.

Durch die erfindungsgemässe Packungskonstruktion im Bereich der Verbindung zwischen Vorderwand und Kragen wird einerseits eine erleichterte, maschinelle Fertigung möglich, weil eine einwandfreie Faltung bei verhältnismässig schmalen Restverbindungen maschinell durchgeführt werden kann. Statt einer maschinell schwierigen Z-Faltung über die gesamte Breite der Vorderwand wird bei der Erfindung der Kragen lediglich relativ zu der Vorderwand in versetzter Ebene verschoben. Z-Faltungen werden lediglich im Bereich der schmalen Restverbindungen gebildet. Zwischen diesen ist der abgetrennte Streifen in voller Breite gegen die Innenseite der Vorderwand umgefaltet und liegt an dieser an. Die Kragenvorderwand wiederum legt sich innen gegen diesen gefalteten Streifen im Bereich einer Überdeckung.

Durch die vorstehende Konstruktion bildet die Vorderwand am Übergang zum Kragen bzw. zur Kragenvorderwand eine durchgehend umgefaltete, doppellagige, abgerundete obere Kante. Dabei wird zweckmässigerweise der Vorgang des Umfaltens des abgetrennten Streifens dadurch erleichtert, dass im Bereich der vorgenannten oberen Kante eine den Querschnitt des Materials schwächende Rillung geführt ist, die sich nur über einen Teilbereich der Materialstärke erstreckt.

Weitere Merkmale der Erfindung betreffen die konstruktive Ausgestaltung der Packung.

Ein Ausführungsbeispiel der erfindungsgemässen Klappschachtel wird nachfolgend anhand der Zeichnungen näher erläutert. Es zeigen:
Fig. 1 nebeneinanderliegende Zuschnitte in ausgebreiteter Stellung,
Fig. 2 einen dem Kragen zugekehrten Bereich eines Zuschnitts gem. Fig. 1 in vergrössertem Massstab,
Fig. 3 eine Klappschachtel aus einem Zuschnitt gem. Fig. 1 in perspektivischer Darstellung bei offenem Deckel, teilweise ausgeschnitten,
Fig. 4 einen Querschnitt IV-IV im Bereich der Vorderwand der Packung, in vergrössertem Massstab,
Fig. 5 ebenfalls einen Querschnitt V-V im Bereich der Vorderwand,
Fig. 6 einen Ausschnitt des ausgebreiteten Zuschnitts im Bereich einer Faltkante während der Querschnittsschwächung des Materials, bei stark vergrössertem Massstab,
Fig. 7 den Ausschnitt gern. Fig. 6 nach Umfaltung.

Das gezeigte Ausführungsbeispiel einer Verpackung betrifft eine quaderförmige Klappschachtel für Zigaretten. Diese besteht aus Vorderwand 10, Rückwand 11, Boden 12 sowie Seitenwänden 13, 14. Letztere sind im überwiegenden Bereich doppellagig ausgebildet, bestehen nämlich durch jeweils an Vorderwand 10 und Rückwand 11 anschliessende Seitenlappen 15 und 16.

An den oberen Rand der Rückwand 11 schliesst ein schwenkbarer Deckel 17 an. Dessen Deckelrückwand 18 ist einstückig mit der Rückwand 11 verbunden und längs einer Faltachse 19 schwenkbar.

Der Deckel 17 besteht im übrigen aus Deckeloberwand 20, Deckelvorderwand 21, einem gegen dessen Innenseite umgefalteten Verstärkungslappen 22. Die Deckelrückwand 18 und ebenso die Deckelvorderwand 21 sind seitlich mit trapezförmigen Deckelseitenlappen 23 bzw. 24 versehen. Diese bilden deckungsgleich übereinanderliegend die ebenfalls zweilagigen Deckelseitenwände 25, 26. Weiterhin sind im Bereich des Bodens 12 und des Deckels 17 Ecklappen 27 bzw. 28 vorgesehen, die am Boden 12 bzw. an der Dekkeloberwand 20 der fertigen Packung anliegen.

An den insoweit beschriebenen Packungszuschnitt schliesst im Bereich der Vorderwand 10 ein Kragen 19 an. Dieser ist einstückig mit dem übrigen Teil des Zuschnitts verbunden, und zwar über Restverbindungen 30, 31. Der Kragen 29 besteht aus Kragenvorderwand 32 als Fortsetzung der Vorderwand 10 sowie seitlichen Kragenlappen 33 im Bereich der benachbarten Seitenlappen 15.

Die insoweit beschriebenen Bereiche des Zuschnitts bzw. der Packung sind durch Längsfaltlinien 34 und Querfaltlinien 35 gegeneinander abgegrenzt.

Die seitlichen Zuschnitteile, nämlich die Seitenlappen 15 einerseits und Kragenlappen 33 anderseits sowie die Seitenlappen 16 einerseits und Deckelseitenlappen 23 anderseits, sind jeweils durch schräg gerichtete Trennschnitte 36', 37 über die volle Breite voneinander abgeteilt. Durch die Schräglage (ca. 30°) der Trennschnitte 36, 37 ent- - stehen entsprechend schräge Schliesskanten der Packung und des Deckels sowie eine untere schräg gerichtete Kante der Kragenlappen 33.

Der vorstehend beschriebene Zuschnitt wird in bekannter Weise nach dem Längsfaltverfahren zu der Packung gem. Fig. 4 gefaltet. Die Faltung des Deckels 17 ist dabei konventionell. Im Bereich des Kragens 29 sind Besonderheiten vorgesehen.

Die seitlichen Kragenlappen 33 werden mit einem unteren Verankerungsstreifen 38, der beispielsweise eine Höhe von etwa 5 mm haben kann, jeweils im oberen Bereich zwischen den Seitenlappen 15, 16 der Seitenwände 13, 14 eingebettet und hier verankert, insbesondere durch Klebung. Alternativ können die Lagen auch so geschichtet sein, dass die seitlichen Kragenlappen 33 vollständig innen an den Seitenwänden 13 bzw. 14 der Packung anliegen.

In besonderer Weise ist die Verbindung zwischen Kragen 29 und Vorderwand 10 ausgebildet. Bei dem vorliegenden Ausführungsbeispiel sind seitliche Restverbindungen 30 und 31 von geringer Breite vorgesehen. Ausserhalb des Bereichs dieser Restverbindungen 30, 31 ist der Kragen 29 bzw. die Kragenvorderwand 32 von der Vorderwand 10 durch einen quergerichteten Trennschnitt 40 abgeteilt. Die hier am Rand der Vorderwand 10 liegenden Restverbindungen 30, 31 sind durch Seiteneinschnitte 41 von den aussen angrenzenden Bereichen des Kragens 29, nämlich den Kragenlappen 33, abgeteilt.

An den zu den aussen liegenden Seitenein-schnitten 41 gegenüberliegenden Seiten der Restverbindungen 30, 31 sind diese durch kürzere, versetzt liegende Stichschnitte 42 begrenzt. Diese hier unter einem Winkel verlaufenden, also schräg gerichteten Stichschnitte 42 schliessen an die Enden des quer verlaufenden Trennschnitts 40 an. Die freien Enden der Stichschnitte 42 liegen auf gleicher Höhe wie die zugekehrten Enden der Seiteneinschnitte 41. Die Verbindung dieser Enden ist zugleich eine (untere) Faltachse 45 für die Restverbindungen 30, 31 bei der Bildung einer Z-Faltung 43 in diesem Bereich.

Bei der Herstellung der Packung wird der Kragen 29 durch Relativbewegung gegenüber der Vorderwand 10 in eine zurückgesetzte Ebene derart verschoben, dass die Restverbindungen 30, 31 gegen die Rückseite der Vorderwand 10 umgelegt werden. Zwischen den Restverbindungen 30, 31 wird ein abgetrennter Streifen 44 gebildet. Dieser liegt im Bereich zwischen den Restverbindungen 30, 31 umgefaltet an der Innenseite der Vorderwand 10 an. Der Streifen 44 ist gegenüber der Vorderwand 10 durch eine obere Kante 46 abgegrenzt. Diese dadurch doppellagige obere Kante 46 ist zugleich Schliesskante für die Packung im Bereich der Vorderseite. Sie schliesst bündig mit der ebenfalls doppellagigen Deckelvorderwand 21 ab.

Die Abmessungen sind zweckmässigerweise so gewählt, dass der abgetrennte Streifen 44 ausserhalb des Bereichs der Restverbindungen 30, 31 die doppelte Breite des inneren Schenkels der Z-Faltungen 43 hat, beispielsweise eine Breite bzw. Höhe von 5 mm. Die Z-Faltung 43 hat dadurch verhältnismässig kleine Abmessungen. Dennoch liegen stabile konstruktive Verhältnisse vor, weil der an der Innenseite der Vorderwand 10 anliegende Streifen 44 eine Verstärkung bildet.

Die Kragenvorderwand 32 wird bei der Bildung der Z-Faltungen 43 gegen die Innenseite des umgelegten Streifens 44 geführt. Im Bereich zwischen den Restverbindungen 30, 31 liegt die Kragenvorderwand 32 mit einer Überdeckung 47 von beispielsweise 1 mm Höhe bzw. Breite an. Die Restverbindungen 30, 31 und die Stichschnitte 42 müssen in den Abmessungen so aufeinander abgestimmt sein, dass eine Überdeckung 47 von gewisser Mindestbreite gegeben ist. Der abgetrennte Streifen 44 kann im übrigen mit der Vorderwand 10 und die Kragenvorderwand 32 mit dem Streifen 44 durch Klebung od.dgl. verbunden sein.

Um das Umfalten des abgetrennten Streifens 44 bei der Bildung derZ-Faltungen 43 zu erleichtern, ist gem. Fig. 6 und 7 der Zuschnitt im Bereich der oberen Kante 46 mit einer vorzugsweise über die volle Breite der Packung durchgehenden Rillung 48 versehen. Diese wird von der Aussenseite des Zuschnitts her so angebracht, dass das Material in diesem Bereich eine Querschnittsschwächung erfährt, und zwar beispielsweise derart, dass ein Materialrest 49 von '/₃ der Materialstärke bleibt.

Die Rillung 48 wird mit einem besonderen Trennwerkzeug 50 ausgeführt, dessen Schneide 51 V-förmig ausgebildet ist, und zwar mit einem abgerundeten Übergang in den übrigen Bereich des Trennwerkzeugs 50. Es entstehen dadurch abgerundete Schnittkanten 52 zu beiden Seiten der Rillung 48. Diese abgerundeten Schnittkanten 52 bewirken eine insgesamt abgerundete obere Kante 46, wenn die durch die Rillung 48 gegeneinander abgegrenzten Zuschnitteile, im vorliegenden Fall die Vorderwand 10 und der Streifen 44, um 180° gegeneinander umgelegt werden. Diese besondere Technik der Materialschwächung im Bereich von oberen Kanten kann auch anderweitig, also bei anderen Packungskonstruktionen, zur Anwendung kommen.

Anstelle der vorstehend beschriebenen Rillung 48 kann Im Bereich der oberen Kante 46 eine den Faltvorgang erleichternde Materialverringerung durch örtliches, nämlich linienförmiges Zusamrnendrücken des Zuschnitts bewirkt werden. Hierfür kann ein Quetschwerkzeug Verwendung finden, welches im Querschnitt etwa dem Trennwerkzeug 50 entspricht, mit dem Unterschied, dass die untere Schnittkante abgerundet ist Aufgrund der Gestaltung eines derartigen Press-oder Quetschwerkzeugs wird eine im wesentlichen V48rmige Rille bzw. Nut in den Werkstoff eingepresst, die den Faltvorgang zur Bildung der oberen Kante 48 erleichtert und die ebenfalls abgerundete Kanten im Sinne der Schnittkanten 52 aufweisen kann. Eine solche «Falthilfe» kann auch anderweitig zum Einsatz kommen, insbesondere wenn verhättnismässig schmale bzw. kleine Zuschntttbereiche gefaltet werden müssen.

## Patentansprüche

1. Klappschachtel, insbesondere für Zigaretten, aus einem einstückigen Zuschnitt mit an einer Rückwand (11) angelenktem Deckel (17), der in Schliessstellung einen mit einer Vorderwand (10) verbundenen Kragen (19) umfasst, wobei der Kragen (29) bzw. eine Kragenvorderwand (32) im Bereich der Vorderwand (10) durch eine Z-Faltung (43) nach Innen zurückgesetzt ist, dadurch gekennzeichnet, dass in der Kragenvorderwand (32) oberhalb und parallel zur oberen Kante (46) der Vorderwand (10) ein im überwiegenden Bereich der Kragenvorderwand (32) quer verlaufender Trennschnitt (40) vorgesehen ist und die Kragenvorderwand (32) lediglich durch Restverbindungen (30, 31) mit Z-Faltung (43) mit der Vorderwand (10) verbunden ist, wobei die Restverbindungen (30, 31) gegenüber der Kragenvorderwand (32) einerseits durch unter einem Winkel bzw. etwa quer zum Trennschnitt (40) gerichtete Stichschnitte (42), die kürzer sind als die Höhe (Breite) eines abgetrennten Streifens (44), und anderseits durch Seiteneinschnitte (41) abgetrennt sind und der zwischen diesen Restverbindungen (30, 31) liegende von der Kragenvorderwand (32) abgetrennte Streifen (44) um die obere Kante (46) der Vorderwand (10) nach innen umgefaltet ist, an welchem die Kragenvorderwand (32) anliegt.

2. Klappschachtel nach Anspruch 1, dadurch gekennzeichnet, dass sich die Stichschnitte (42) etwa über die halbe Höhe zwischen Trennschnitt (40) und oberer Kante (46) erstrecken.

3. Klappschachtel nach Anspruch 1 oder 2, dadurch gekennzeichnet, dass die Kragenvorderwand (32) ausserhalb des Bereichs der Restverbindungen (30, 31) mit Überdeckung (47) an der Innenseite des (umgefalteten) abgetrennten Streifens (44) anliegt.

4. Klappschachtel nach einem der Ansprüche 1 bis 3, dadurch gekennzeichnet, dass die Restverbindungen (30, 31) jeweils am Rand der Vorderwand (10) angeordnet und durch die Seiteneinschnitte (41) gegenüber den seitlich angrenzenden Zuschnitteilen abgeteilt sind.

5. Klappschachtel nach einem der Ansprüche 1 bis 4, dadurch gekennzeichnet, dass der von der Kragenvorderwand (32) abgetrennte Streifen (44) ausserhalb des Bereichs der Restverbindungen (30, 31) mit der Vorderwand (10) und die Kragenvorderwand (32) mit dem (umgefalteten) Streifen (44) durch Klebung oder dergleichen verbunden ist.

6. Klappschachtel nach einem der Ansprüche 1 bis 5, dadurch gekennzeichnet, dass im Bereich einer oberen Kante (46) zwischen Vorderwand (10) und abgetrenntem Streifen (44) eine sich wenigstens über einen Teilbereich der oberen Kante (46) erstreckende Rillung (48) angeordnet ist.

7. Klappschachtel nach Anspruch 6 sowie einem der weiteren Ansprüche, gekennzeichnet durch eine Ausbildung der Rillung (48) derart, dass nach Umfalten der betroffenen Zuschnittbereiche die obere Kante (46) abgerundete Kanten (52) bildet.

8. Klappschachtel nach Anspruch 7 sowie einem der weiteren Ansprüche, dadurch gekennzeichnet, dass die Rillung (48) im Querschnitt V-förmig ausgebildet ist mit abgerundeten Kanten (52).

9. Klappschachtel nach einem der Ansprüche 6 bis 8, dadurch gekennzeichnet, dass mit der Rillung (48) zugleich die benachbarten Bereiche des Materials durch entsprechende Ausbildung eines Trennwerkzeugs (50) geformt sind.

10. Klappschachtel nach einem der Ansprüche 1 bis 5, dadurch gekennzeichnet, dass im Bereich der oberen Kante (46) zwischen Vorderwand (10) und abgetrenntem Streifen (44) eine sich wenigstens über einen Teilbereich der oberen Kante (46) erstreckende, materialschwächende Einkerbung verläuft, die durch Materialzusammenpressung bzw. -quetschung gebildet ist, vorzugsweise mit V-förmigem Querschnitt und mit abgerundeten Randbereichen.

## Claims

1. Hinged-lid packet, particularly for cigarettes, made from a single-piece blank to a rear wall (11) of which is hinged a lid (17) which when closed fits over a collar (29) connected to a front wall (10), whereby the collar (29) or a front wall (32) thereof in the region of the front wall (10) is inset by a Z-fold (43), characterised in that in the front collar wall (32), above and parallel to the upper edge (46) of the front wall (10), a separating slit (40) extends transversely over the major part of the front collar wall (32) and the front collar wall (32) ist connected to the front wall (10) solely by residual connections (30, 31) with U-folding (43), whereby the residual connections (30, 31) are separated from the front collar wall (32) on the one hand by penetrating cuts (42), directed obliquely or approximately transversely to the separating slit (40), which are shorter than the height (width) of a separated strip (44), and on the other hand by side cuts (41), and the strip (44) removed from the front wall (32) of the collar from between these residual connections (30, 31) is folded inwardly about the upper edge (46) of the front wall (10) against which lies the front wall (32) of, the collar.

2. Hinged-lid packet according to claim 1, characterised in that the penetrating cuts (42) extend over about half the height between the separating cut (40) and the upper edge (46).

3. Hinged-lid packet according to claim 1 or 2, characterised in that the front wall (32) of the collar outside the region of the residual connections (30, 31) overlaps (47) the inner side of the (folded) separated strip (44).

4. Hinged-lid packet according to one of claims 1 to 3, characterised in that the residual connections (30, 31) are each arranged at the edge of the front wall (10) and are divided from the laterally adjoining blank portions by the side cuts (41).

5. Hinged-lid packet according to one of claims 1 to 4, characterised in thatthe strip (44) separated from the front collar wall (32) ist connected outside the region of the residual connections (30, 31) with the front wall (10) and the front wall (32) of the collar is connected with the (folded) strip (44) by adhesive or the like.

6. Hinged-lid packet according to one of claims 1 to 5, characterised in that in the region of an upper edge (46) between front wall (10) and separated strip (44) there is arranged a score-line (48) extending over at least part of the upper edge (46).

7. Hinged-lid packet according to claim 6 and one of the other claims, characterised by such a formation of the score-line (48) that after folding the respective blank portions the upper edge (46) forms rounded edges (52).

8, Hinged-lid packet according to claim 7 and ont of the other claims, characterised in that the score-line (48) is V-shaped in cross-section with rounded edges (52).

9. Hinged-lid packet according to one of claims 6 to 8, characterised in that at the same time as the score-line (48) the adjacent regions of the material are formed by appropriate construction of a cutting tool (50).

10. Hinged-lid packet according to one of claims 1 to 5, characterised in that in the region of the upper edges (46) between front wall (10) and separated strip (44) runs a material-weakening scoring extending over at least part of the upper edge (46) and produced by compression or squashing of the material preferably with a V-shaped cross-section and rounded edge regions.

## Revendications

1. Etui à couvercle rabattable, notamment pour cigarettes, constitué par un flan d'une seule pièce comportant un couvercle (17) articulé à und paroi postérieure (11), lequel, en position fermée, entoure un collet (29) relié à une paroi antérieure (10), le collet (29) ou une paroi antérieure de collet (32) étant décalé vers l'intérieur par une pliure en Z (43) dans la zone de la paroi antérieure (10), caractérisé par le fait qu'est prévue, dans la paroi antérieure de collet (32), au-dessus et parallèlement à l'arête supérieure (46) de la paroi antérieure (10), une coupure de séparation (40) s'étendant transversalement dans la zone principale de la paroi antérieure de collet (32), et la paroi antérieure de collet (32) est reliée à la paroi antérieure (10) simplement par les liaisons restantes (30, 31) avec la pliure en Z (43), les liaisons restantes (30, 31) étant séparées de la paroi antérieure de collet (32), d'une part, par des entailles ponctuelles (42) formant une angle avec la coupure de séparation (40) ou transversale à cette coupure, qui sont plus courtes que la hauteur (largeur) d'une bande séparée (44) et, d'autre part, par des entailles latérales (41), et la bande (44) située entre ces liaisons restantes (30, 31) et détachée de la paroi antérieure de collet (32) étant repliée vers l'intérieur autour de l'arête supérieure (46) de la paroi antérieure (10) sur laquelle appuie la paroi antérieure de collet (32).

2. Etui à couvercle rabattable selon la revendication 1, caractérisé par le fait que les entailles ponctuelles (42) s'étendent sensiblement au-dessus de la mi-hauteur entre la coupure de séparation (40) et l'arrête supérieure (46).

3. Etui à couvercle rabattable selon l'une des revendications 1 et 2, caractérisé par le fait que la paroi antérieure de collet (32) à l'extérieur de la zone des liaisons restantes (30, 31) appuie avec chevauchement (47) contré le côté intérieur de la bande séparée (44) (repliée).

4. Etui à couvercle rabattable selon l'une des revendications 1 à 3, caractérisé par le fait que les liaisons restantes (30, 31) sont disposées respectivement au bord de la paroi antérieure (10) et sont séparées par les entailles latérales (41) des parties de flan adjacentes latéralement.

5. Etui rabattable selon l'une des revendications 1 à 4, caractérisé par le fait que la bande (44) séparée de la paroi antérieure de collet (32) est reliée, à l'extérieur de la zone des liaisons restantes (30, 31) à la paroi antérieure (10), et la paroi antérieure de collet (32) est reliée par collage ou l'analogue à la bande (44) (repliée).

6. Etui rabattable selon l'une des revendications 1 à 5, caractérisé par le fait que, dans la zone d'une arête supérieure (46), entre la paroi antérieure (10) et la bande séparée (44), est ménagée une rainure (48) s'étendant au moins sur une partie de l'arête supérieure (46).

7. Etui à couvercle rabattable selon la revendication 6, caractérisé par le fait que la rainure (48) est réalisée de telle sorte qu'après avoir replié les zones concernées du flan, l'arête supérieure (46) constitue des arêtes arrondies.

8. Etui à couvercle rabattable selon la revendication 7, caractérisé par le fait que la rainure (48) a une section transversale en forme de V avec des arêtes arrondies (52).

9. Etui à couvercle rabattable selon l'une des revendications 6 à 8, caractérisé par le fait qu'en même temps que la rainure (48) sont formées, par la configuration appropriée d'un outil de séparation (50), les zones voisines du matériau.

10. Etui à couvercle rabattable selon l'une des revendications 1 à 5, caractérisé par le fait que, dans la zone de l'aréte supérieure (46), entre la paroi antérieure (10) et la bande séparée (44) s'étend au moins sur une zone partielle de l'arête supérieure (46) une rainure réduisant l'épaisseur du matériau, rainure qui est formée par la compression ou l'écrasement du matériau, et qui a une section transversale en forme de V avec des zones de bord arrondies.
